# EUROPÄISCHE PATENTSCHRIFT

(11) **EP 1 604 942 B1**
(45) Veröffentlichungstag und Bekanntmachung des Hinweises auf die Patenterteilung: **20.08.2008**
(21) Anmeldenummer: 05011061.8
(22) Anmeldetag: 21.05.2005
(51) Int. Cl.: B66F 9/075, B66F 9/24

(54) **Vorrichtung zur Unterstützung des Ein-und Ausstapelns bei einem Stapler**
Device for supporting the stacking and unstacking for a lift truck
Dispositif d'aide au chargement et au déchargement de charges pour un chariot élévateur

(30) Priorität: 04.06.2004 DE 102004027446
(43) Veröffentlichungstag der Anmeldung: 14.12.2005
(73) Patentinhaber: Jungheinrich Aktiengesellschaft, 22047 Hamburg (DE)
(72) Erfinder: Schuchard, Michael, Dipl.-Ing., 24558 Henstedt-Ulzburg (DE)
(74) Vertreter: Hauck Patent- und Rechtsanwälte

(56) Entgegenhaltungen:
- EP-A- 1 408 001
- DE-A1- 10 015 009
- US-A- 5 738 187

## Beschreibung

Die Erfindung bezieht sich auf eine Vorrichtung zur Unterstützung des Ein- oder Ausstapelns bei einem Stapler nach dem Patentanspruch 1.

Mit Hilfe eines Schubmaststaplers lassen sich Lasten bis in sehr große Höhen anheben und ein- und ausstapeln. Damit der Bediener schnell und sicher eine Palette in ein Regal ein- oder aus diesem ausstapeln kann, ist bekannt geworden, Zinken der Lastgabel eine Videokamera zuzuordnen. Der Fahrer kann auf seinem Bildschirm in der Kabine erkennen, ob er die Höhe, die seitliche Position oder die Neigung der Lastgabel ändern muß.

Es ist ferner bekannt, bei derartigen Fahrzeugen eine Hubhöhenvorwahl vorzunehmen. Wenn der Bediener von vornherein die Höhe kennt, auf welche die Last angehoben werden muß, kann er diese Höhe als vorgewählte Hubhöhe eingeben, und in einer Steuervorrichtung wird die von einer Hubhöhenmeßvorrichtung gemessene Hubhöhe mit der voreingestellten verglichen. Auf diese Weise kann die Lastgabel vor dem endgültigen Ein- oder Ausstapeln automatisch in die gewünschte Position gebracht werden. In diesem Zusammenhang ist ferner bekannt geworden, das Hubhöhenvorwahlmenü auf einem Visualisierungsmittel sichtbar zu machen. Es ist schließlich bekannt, sowohl ein Hubhöhenvorwahlmenü als auch ein Videomenü vorzusehen. Nachteilig hierbei ist, daß der Bediener seinen Blick ständig neu zentrieren muß, je nachdem, welches Visualisierungsmittel er beobachtet, da beide im Betrieb aktiviert sind.

Aus EP 1 408 001 A1 sind insgesamt sechs verschiedene Betriebsarten für eine Einstapelhilfe bzw. ein automatisches Einstapeln bei einem Flurförderzeug beschrieben. Es sind Anzeigemittel vorgesehen, um die Position eines Lasttragmittels auf z.B. einem Bildschirm wiederzugeben, wobei die Position von einem geeigneten Detektor ermittelt wird. Ein weiterer Detektor kann z.B. feststellen, ob auf dem Lasttragmittel eine Last vorhanden ist. In einem bestimmten Betriebsmodus kann ein automatisches Einstapeln stattfinden. Ferner kann in einem weiteren Modus die Lage des Lasttragmittels ermittelt werden, um z.B. ein automatisches Anheben oder Absenken zu bewerkstelligen, um eine Last aufzunehmen.

Aus DE 100 15 009 A1 ist ein Anzeige-, Steuerungs- und Überwachungssystem für ein Flurförderzeug bekannt.

Der Erfindung liegt die Aufgabe zugrunde, eine Vorrichtung zur Unterstützung des Ein-und Ausstapelns bei einem Stapler zu schaffen, das in seinem Aufwand gegenüber bekannten Vorrichtungen verringert und in der Handhabung einfacher ist.

Diese Aufgabe wird durch die Merkmale des Patentanspruchs 1 gelöst.

Die erfindungsgemäße Vorrichtung enthält wie in den bekannten Fällen eine Höhenmeßeinrichtung und eine der Lastgabel zugeordnete Videokamera.

Erfindungsgemäß ist jedoch nur ein Bildschirm vorgesehen, auf dem sowohl das Videomenü als auch das Höhenvorwahlmenü angezeigt wird. Zu diesem Zweck sieht die Steuereinrichtung eine Umschaltung vom Hubhöhenvorwahlmenü auf das Videomenü und umgekehrt vor, je nachdem, in welcher Höhe sich die Lastgabel relativ zu einer vorgewählten Höhe befindet. Wird mit Hilfe des Vorwahlmenüs eine automatische Ansteuerung an die vorgewählte Hubhöhe vorgenommen und nähert sich die Lastgabel dem voreingestellten Höhenwert auf ein vorgegebenes Maß, erfolgt automatisch eine Umschaltung auf das Videomenü. Nunmehr kann der Bediener durch Videobeobachtung auf dem Bildschirm eine präzise Positionierung der Lastgabel für das gewünschte Ein-oder Ausstapeln vornehmen. Verläßt die Lastgabel den Nahbereich, kann nach einer Ausgestaltung der Erfindung automatisch eine Umschaltung auf das Hubhöhenvorwahlmenü stattfinden.

Bei der erfindungsgemäßen Vorrichtung ist nur ein Visualisierungsmittel in Form eines Bildschirms vorgesehen, das ein Videobild nur dann anzeigt, wenn es tatsächlich geboten ist.

Mit Hilfe der Erfindung ergibt sich eine Einsparung insofern, als nur ein Visualisierungsmittel erforderlich ist. Außerdem ergibt sich eine Vereinfachung für den Bediener, da er seinen Blick nur auf einen Bildschirm zentrieren muß.

Es ist möglich, ein Videobild auf einen Bildschirm einer anderen Anzeige zu überlagern, beispielsweise der Hubhöhenanzeige. Daher ist bei der Erfindung nicht erforderlich, die Anzeige der Hubhöhe und des Videobildes alternativ vorzusehen, vielmehr können die beiden Anzeigen im Nahbereich der eingestellten Hubhöhe gleichzeitig stattfinden.

Nach einer anderen Ausgestaltung der Erfindung ist vorgesehen, daß mit der Steuereinrichtung manuell betätigbare Mittel verbunden sind für die Anwahl des Hubhöhenvorwahl- oder Videomenüs. Falls der Bediener wünscht, kann er daher die erfindungsgemäße Automatik willkürlich überspielen.

Eine weitere Ausgestaltung der Erfindung sieht vor, daß die Steuervorrichtung auch ein Fahrmenü enthält, das auf dem Bildschirm angezeigt wird. Diese Maßnahme ist ebenfalls als Stand der Technik zu betrachten. Erfindungsgemäß weist der Stapler eine Geschwindigkeitsmeßvorrichtung auf, deren Signal auf die Steuervorrichtung gegeben wird, und die Steuervorrichtung schaltet automatisch das Fahrmenü auf den Bildschirm, wenn die Geschwindigkeit des Staplers einen vorgegebenen Wert überschreitet. Geschwindigkeitsmeßvorrichtungen bei Staplern sind Stand der Technik. Die Besonderheit liegt im vorliegenden Fall darin, daß während des üblichen Fahrbetriebs, bei dem ohnehin Einstapel- oder Ausstapelfunktionen nicht stattfinden, automatisch das Fahrmenü zum Zuge kommt.

Ein Ausführungsbeispiel der Erfindung soll nachfolgend anhand einer Zeichnung näher erläutert werden.

Die einzige Figur zeigt schematisch eine Vorrichtung nach der Erfindung.

In der Figur ist bei 10 eine Lastgabel eines nicht weiter dargestellten Staplers angedeutet, die entlang eines aus drei Mastschüssen bestehenden Hubmastes 12 in der Höhe verfahrbar ist. Durch geeignete Mittel kann die Lastgabel 10 auch zur Seite (Seitenschieber) verfahren und in ihrer Neigung verändert werden. Beides ist nicht dargestellt. Dem Mast 12 ist ein Sensor 14 zugeordnet, dessen Ausgangssignale auf eine Höhenmeßvorrichtung 16 gegeben werden. Damit kann die Höhe der Lastgabel 10 erfaßt werden.

In einem Block 18 ist eine Steuervorrichtung enthalten für die Steuerung der Lastgabel 10 in an sich bekannter Weise. Der Block 18 enthält eine Reihe von Eingabetasten 20 für verschiedene anzuwählende Menüs und sonstige Funktionen des nicht gezeigten Staplers. So ist z.B. die Hubhöhe der Lastgabel 10 vorwählbar, wenn die entsprechende Menütaste gedrückt wurde. Ist die Hubhöhe erreicht, kann dies über Sensor 14 und Höhenmeßeinrichtung 16 festgestellt und über einen CAN-BUS 22 auf die Steuervorrichtung gegeben werden, welche den Hub der Lastgabel 10 beendet, wenn die Hubhöhe erreicht ist. Das Hubhöhenvorwahlmenü bzw. die jeweilige Hubhöhe wird auf einem Bildschirm 24 angezeigt.

Einer Zinke der Lastgabel 10 ist eine Videokamera 26 zugeordnet, welche ebenfalls mit der Steuervorrichtung verbunden ist. Bei Betätigung einer entsprechenden Taste der Tastatur 20 wird ein Videomenü angewählt, und auf dem Bildschirm 24 wird die aufgenommene unmittelbare Umgebung von der Videokamera der Lastgabel 10 angezeigt. Mit Hilfe der Bildschirmanzeige ist es daher dem Bediener des Staplers möglich, eine feine Positionierung der Lastgabel 10 im Hinblick auf die Höhe, Seitenlage und Neigung vorzunehmen.

Bei der gezeigten Vorrichtung ist die Steuereinrichtung derart ausgebildet, daß normalerweise im Heben- und Senkenbetrieb das Hubhöhenvorwahlmenü eingeschaltet ist oder auch willkürlich eingeschaltet werden kann. Nähert sich die Lastgabel 10 einem Nahbereich der voreingestellten Hubhöhe, wird in der Steuereinrichtung automatisch auf das Videomenü umgeschaltet, und auf dem Bildschirm 24 erscheint das Videobild. Es versteht sich, daß auch möglich ist, beide Anzeigen beider Menüs zu überlagern. Für den vorliegenden Fall ist entscheidend, daß das Videomenü im wesentlichen nur im Bereich der voreingestellten Hubhöhe wirksam ist, damit der Fahrer sich nicht auf unterschiedliche Anzeigen nebeneinander konzentrieren muß.

Bei den bekannten Staplern ist auch üblich, ein Fahrmenü vorzusehen und entsprechende Anzeigen auf dem Bildschirm 24 vorzunehmen. Befindet sich der Stapler im Fahrbetrieb, der sich normalerweise mit dem Stapelbetrieb nicht überschneidet, kann automatisch auf das Fahrmenü umgeschaltet werden und eine entsprechende Anzeige auf dem Bildschirm 24 erfolgen, wenn der Stapler eine vorgegebene Geschwindigkeit erreicht hat. Üblicherweise werden Stapler mit einem Geschwindigkeitsmesser versehen, dessen Signale ebenfalls auf die Steuereinrichtung im Block 18 gegeben wird (nicht gezeigt).

Alternativ kann von einem Detektor sensiert werden, ob ein Hubgerät im Freihub ist oder im Masthub. Im Freihub wird das "Fahren-Menü" angezeigt und im Masthub automatisch auf das Videobild umgeschaltet.

## Patentansprüche

1. Vorrichtung zur Unterstützung des Ein- und Ausstapelns bei einem Stapler, mit den folgenden Merkmalen:
- eine Höhenmeßeinrichtung (16), die die Höhe einer Lastgabel (10) des Staplers mißt,
- eine Videokamera (26), die der Lastgabel (10) zugeordnet ist,
- eine Steuereinrichtung für die Betätigung der Lastgabel (10), auf welche auch die Signale der Höhenmeßeinrichtung (16) und der Videokamera (26) gegeben werden und die ein Hubhöhenvorwahl- und ein Videomenü enthält,
- ein mit der Steuervorrichtung verbundener Bildschirm (24) für den Bediener des Staplers,
- eine mit der Steuereinrichtung verbundene Vorwahleinheit für die Hubhöhenvorwahl der Lastgabel (10), wodurch über das Hubhöhenvorwahlmenü die Steuereinrichtung die Lastgabel (10) automatisch auf die vorgewählte Höhe fährt und eine Anzeige auf dem Bildschirm (24) bewirkt, wobei
- die Steuereinrichtung auf das Videomenü umschaltet und das Signal der Videokamera (26) auf den Bildschirm (24) schaltet, wenn die Lastgabel (10) in einem Nahbereich bezüglich der vorgegebenen Höhe der Lastgabel eintritt.

2. Vorrichtung nach Anspruch 1, **dadurch gekennzeichnet daß** nach dem Umschalten auf das Videobild in der Steuereinrichtung der Bildschirm (24) ausschließlich das Videobild zeigt.

3. Vorrichtung nach Anspruch 1, **dadurch gekennzeichnet daß** nach dem Umschalten auf das Videobild von der Steuereinrichtung zugleich mindestens auch die Hubhöhe angezeigt wird.

4. Vorrichtung nach einem der Ansprüche 1 bis 3, **dadurch gekennzeichnet daß** die Steuereinrichtung auf das Hubhöhenvorwahlmenü zurückschaltet, wenn die Lastgabel (10) den vorgegebenen Nahbereich verläßt.

5. Vorrichtung nach einem der Ansprüche 1 bis 4, **dadurch gekennzeichnet daß** mit der Steuereinrichtung manuell betätigbare Mittel für die Anwahl des Hubhöhenvorwahl-oder Videomenüs verbunden sind.

6. Vorrichtung nach einem der Ansprüche 1 bis 5, **dadurch gekennzeichnet daß** die Steuereinrichtung auch ein Fahrmenü enthält, das auf dem Bildschirm (24) angezeigt wird, der Stapler eine Geschwindigkeitsmeßvorrichtung aufweist, deren Signal auf die Steuervorrichtung gegeben wird und die Steuereinrichtung automatisch das Fahrmenü auf dem Bildschirm (24) anzeigt, wenn die Geschwindigkeit des Staplers einen vorgegebenen Wert erreicht.

7. Vorrichtung nach einem der Ansprüche 1 bis 5, **dadurch gekennzeichnet, daß** die Steuereinrichtung ein Fahrmenü enthält, das auf dem Bildschirm (24) angezeigt wird, ein Detektor vorgesehen ist, der sensiert, ob das Hubgerät in Freihub- oder Masthubstellung ist, wobei in Freihubstellung das Fahrmenü und in Masthubstellung auf das Signal der Videokamera geschaltet wird.

## Claims

1. Device for aiding stacking and unstacking for a stacker truck, with the following features:
- a height measuring device (16) which measures the height of a forklift (10) of the stacker truck,
- a video camera (26) which is associated with the forklift (10),
- a control device for the actuation of the forklift (10) to which the signals of the height measuring device (16) and the video camera (26) are transmitted and which contains a fork elevation height pre-selection menu and a video menu,
- a screen (24) connected to the control device for the operator of the stacker truck,
- a pre-selection unit connected to the control device for pre-selecting the fork elevation height of the forklift (10), whereby the control device automatically drives the forklift (10) via the fork elevation height pre-selection menu to the pre-selected height and produces a display on the screen (24),
- the control device switching to the video menu and switching the signal of the video camera (26) to the screen (24), when the forklift (10) enters a region close to the pre-set height of the forklift.

2. Device according to claim 1, **characterised in that** after switching to the video image in the control device, the screen (24) exclusively shows the video image.

3. Device according to claim 1, **characterised in that** after the control device switches to the video image, at least the fork elevation height is simultaneously also displayed.

4. Device according to any one of claims 1 to 3, **characterised in that** the control device switches back to the fork elevation height pre-selection menu when the forklift (10) moves out of the pre-set region close to the pre-selected height.

5. Device according to any one of claims 1 to 4, **characterised in that** manually actuatable means are connected to the control device for the selection of the fork elevation height pre-selection menu or video menu.

6. Device according to any one of claims 1 to 5, **characterised in that** the control device also contains a drive mode menu which is displayed on the screen (24), the stacker truck comprises a speed measuring device whose signal is transmitted to the control device and the control device automatically displays the drive mode menu on the screen (24) when the speed of the stacker truck reaches a pre-set value.

7. Device according to any one of claims 1 to 5, **characterised in that** the control device contains a drive mode menu which is displayed on the screen (24), a detector is provided which detects whether the lifting apparatus is in the free lift position or the mast lift position, the drive mode menu in the free lift position being switched to the signal of the video camera in the mast lift position.

## Revendications

1. Dispositif d'aide au chargement et déchargement de charges pour un chariot élévateur, comprenant les caractéristiques suivantes :
- un appareil de mesure de hauteur (16) qui mesure la hauteur d'une fourche de charge (10) du chariot élévateur,
- une caméra vidéo (26) qui est affectée à la fourche de charge (10),
- un appareil de commande pour l'actionnement de la fourche de charge (10) auquel également les signaux de l'appareil de mesure de hauteur (16) et de la caméra vidéo (26) sont transmis et qui contient un menu de présélection de la hauteur de levage et un menu vidéo,
- un écran (24) raccordé au dispositif de commande pour l'utilisateur du chariot élévateur,
- une unité de présélection raccordée à l'appareil de commande pour la présélection de la hauteur de levage de la fourche de charge (10), par laquelle l'appareil de commande déplace la fourche de charge (10) automatiquement à la hauteur présélectionnée par le menu de présélection de la hauteur de levage et provoque un affichage sur l'écran (24), dans lequel
- l'appareil de commande commute sur le menu vidéo et commute le signal de la caméra vidéo (26) sur l'écran (24) lorsque la fourche de charge (10) entre dans une zone rapprochée par rapport à la hauteur prédéterminée de la fourche de charge.

2. Dispositif selon la revendication 1, **caractérisé en ce qu'**après la commutation sur l'image vidéo dans l'appareil de commande, l'écran (24) montre uniquement l'image vidéo.

3. Dispositif selon la revendication 1, **caractérisé en ce qu'**après la commutation sur l'image vidéo par l'appareil de commande, au moins également la hauteur de levage est affichée en même temps.

4. Dispositif selon l'une des revendications 1 à 3, **caractérisé en ce que** l'appareil de commande revient au menu de présélection de la hauteur de levage lorsque la fourche de charge (10) quitte la zone rapprochée prédéterminée.

5. Dispositif selon l'une des revendications 1 à 4, **caractérisé en ce que** des moyens à actionnement manuel pour la sélection du menu de présélection de la hauteur de levage ou du menu vidéo sont raccordés à l'appareil de commande.

6. Dispositif selon l'une des revendications 1 à 5, **caractérisé en ce que** l'appareil de commande contient également un menu de déplacement qui est affiché sur l'écran (24), le chariot élévateur présente un dispositif de mesure de vitesse dont le signal est transmis au dispositif de commande et l'appareil de commande affiche automatiquement le menu de déplacement sur l'écran (24) lorsque la vitesse du chariot élévateur atteint une valeur prédéterminée.

7. Dispositif selon l'une des revendications 1 à 5, **caractérisé en ce que** l'appareil de commande contient un menu de déplacement qui est affiché sur l'écran (24), un détecteur est prévu, qui capte si l'équipement de levage est en position de levée libre ou de mât déployé, dans lequel dans la position de levée libre, le menu de déplacement est commuté et dans la position de mât déployé, le signal de la caméra vidéo est commuté.
